# EUROPÄISCHE PATENTSCHRIFT

(11) **EP 0 284 774 B1**
(45) Veröffentlichungstag und Bekanntmachung des Hinweises auf die Patenterteilung: **09.01.1991**
(21) Anmeldenummer: 88102699.1
(22) Anmeldetag: 24.02.1988
(51) Int. Cl.: F01C 1/02

(54) **Verdrängermaschine nach dem Spiralprinzip**
Scroll-type displacement machine
Machine à déplacement du type à spirale

(30) Priorität: 24.03.1987 CH 1108/87
(43) Veröffentlichungstag der Anmeldung: 05.10.1988
(73) Patentinhaber: BBC Brown Boveri AG, CH-5401 Baden (CH)
(72) Erfinder: Kolb, Roland, CH-8157 Dielsdorf (CH); Weber, Jürg, CH-5413 Birmenstorf (CH)

(56) Entgegenhaltungen:
- EP-A- 0 077 214
- DE-A- 3 231 756
- DE-A- 3 313 000
- DE-C- 3 407 939
- DE-U- 8 511 707
- FR-A- 1 502 080

## Beschreibung

Die Erfindung betrifft eine Verdrängermaschine für kompressible Medien mit viert in einem feststehenden, zweiteiligen Gehäuse angeordneten Förderräumen,
-wobei jede Gehäusehalfte zwi cam. 180° gegeneinander versetzte und spiralförmig von einem Einlass zu einem Auslass verlaufende Förderräume aufweist,
-und wobei jedem Förderraum ein in den Förderraum eingreifender Verdrängerkörper zugeordnet ist, der als spiralförmige Leiste senkrecht auf einer gegenüber dem Gehäuse exzentrisch antreibbaren Scheibe gehalten ist,
-wobei zur Führung des Läufers im Gehäuse eine zur ersten Antriebsexzenteranordnung mit Abstand angeordnete zweite Führungsexzenteranordnung vorgesehen ist,
-wobei der Steg mit der radial äusseren Förderkammerwand der Förderkammern im Bereich der Einströmpartie der um ca. 180° versetzten zweiten Förderkammer sich als Steg mit der inneren Förderkammerwand dieser zweiten Förderkammern fortsetzt.

Verdrängermaschinen nach dem Spiralprinzip sind beispielsweise aus der DE-C3-2 603 462 oder der DE-A-3 313 000 bekannt. Diese Maschinen zeichnen sich durch eine nahezu pulsationsfreie Förderung des beispielsweise aus Luft oder einem Luft-Kraftstoff-Gemisch bestehenden gasförmigen Arbeitsmittel aus und können daher auch für Aufladezwecke von Brennkraftmaschinen mit Vorteil herangezogen werden. Während des Betriebes einer solchen als Verdichter arbeitenden Verdrängermaschine werden entlang der Förderkammer zwischen dem spiralförmig ausgebildeten Verdrängerkörper und den beiden Zylinderwänden der Förderkammer infolge unterschiedlicher Krümmung der Spiralformen mehrere, etwa sichelförmige Arbeitsräume eingeschlossen, die sich von einem Arbeitsmitteleinlass durch die Förderkammer hindurch zu einem Arbeitsmittelauslass hin bewegen, wobei ihr Volumen ständig verringert und der Druck des Arbeitsmittels entsprechend der höht wird. Die Verdrängerkörper werden durch auf dem scheibenförmigen Läufer im wesentlichen senkrecht stehend gehaltene, spiralförmige Leisten gebildet, die eine relativ grosse axiale Länge im Verhältnis zu ihrer Stärke aufweisen. Aehnliche Verhältnisse liegen auf der Seite des feststehenden Gehäuses vor, wo zwischen den Förderkammern ebenfalls spiralförmige, leistenartige Stege stehenbleiben mit im Verhältnis zur Wandstärke relativ grosser Länge in axialer und in Umfangsrichtung.

Eine präzise Abwälzung eines Verdrängerkörpers nach dem Spiralprinzip durch eine translatorische Kreisbewegung wird durch einen Doppelkurbeltrieb erreicht, wie er beispielsweise aus der bereits genannten DE-A-3 313 000 bekannt ist und bei dem eine Kurbel antreibt und die zweite Kurbel führt.

Durch Fertigungsabweichungen verursachte ungenaue Parallelführung des eine grosse axiale Breite aufweisenden Verdrängerkörpers zum Gehäuse stellt ein grosses Problem dar. Abhilfe wurde hierzu in der DE-A-3 407 939 vorgeschlagen in der Weise, dass das Führungselement nicht aus einer Kurbel, sondern aus einer einerseits am Gehäuse und andererseits am Verdrängerkörper angelenkten Kurbelschwinge besteht, deren Länge grösser ist als die Länge der Antriebskurbel. Auch hier sind die spiralförmigen Leisten axial abstehend auf einer eine Nabe zur Lagerung des exzentrischen Kurbeltriebes aufweisenden Scheibe angeordnet. Die Scheibe schliesst radial mit der Leiste ab, wobei dann der bewegungsbedingte veränderliche Spalt zwischen Gehäuse und Verdrängungskörper minimiert wird durch spezielle Ausbildung der Kontur der Scheibe im überlappten Bereich der Scheibe. Ein Abströmen von verdichteter Luft während aller Betriebszustände kann jedoch mit einer solchen Dichteinrichtung nicht verhindert werden. Andererseits ist ein Vorteil dieser Führungsart und Abdichtungsart darin zu sehen, dass der Durchmesser des scheibenförmigen Läufers und damit auch des Gehäuses um die zweifache Kurbellänge verringert werden kann.

Dieser Vorteil ist bei einer Bauart nach DE-A-3 313 000, wie sie eingangs genannte wurde und hier zugrundegelegt ist, nicht gegeben. Dort überragt die Läuferscheibe die Leiste radial um einen Betrag, der die dann erforderliche Gehäuseausnehmung in jeder Stellung des Verdrängungskörpers überlappt. Die Abdichtung erfolgt dann durch die minimierten Axialspalte zwischen der Scheibe und dem Gehäuse. Diese bedingt jedoch zum einen eine erhebliche Vergrösserung des Verdrängungskörpers und zum andern eine beträchtliche Vermehrung der erforderlichen Dichtleisten.

### Darstellung der Erfindung

Hier will die Erfindung Abhilfe schaffen. Ihr liegt die Aufgabe zugrunde, eine Verdrängermaschine der eingangs genannten Art so zu konfigurieren, dass sie mit den Vorteilen der zweitgenannten Bauart, d.h. mit geringem Durchmesser und damit geringem Gewicht und Volumen ausgestattet ist.

Erfindungsgemäss wird dies dadurch erreicht, dass
-dass die Scheibe radial mit den Leisten abschliesst und erst ab dem Bereich der Einströmpartie der Förderkammern bis zu deren Auslass das Gehäuse durchdringt,
-wozu nur die Stegabschnitte der Förderkammern, welche sowohl innere als auch äussere Förderkammerwände bilden, an einer Gehäusehälfte um den Betrag der Scheibendicke abgesenkt sind und der Uebergang zwischen erhabenem äusseren und abgesenktem inneren Stegabschnitt als kreisrunder Absatz ausgebildet ist,
-und wobei während des Maschinenbetriebes in den Perioden, in denen in radial benachbarten Förderräumen unterschiedliche Drücke herrschen, dieser kreisrunde Absatz zwecks Bildung einer sich über die Absatzhöhe erstreckenden Dichtlinie mit einer kreisbogenförmigen Aussparung der Scheibe kooperiert.

Das grundlegende Dichtungsprinzip der bereits besprochenen DE-A-3 313 000 kommt dabei in gehöriger Abwandlung zur Anwendung. Zwar könnte man bei oberflächlicher Betrachtung des deutschen Gebrauchsmuster G 8511707.2 auf den Gedanken kommen, die erfindungsgemässe Ausbildung sei dort bereits aufgrund der kreisförmigen Aussparung der Scheibe zwischen Spiraleneintritt und Spiralenaustritt verwirklicht. Jedoch erkennt man, das das Abdichtungsproblem dort überhaupt nicht gelöst ist, weil bei der Kreisbewegung der Eintrittsbereich der Spirale in jedem Fall mit dem Austrittsbereich kommuniziert.

Der Erfindung liegt jedoch der Gedanke zugrunde, dass anlässlich der Kreisbewegung nur solche Förderräume miteinander kommunizieren, in denen der gleiche Druck herrscht. Bei unterschiedlichen Drücken in den nebeneinanderliegenden Räumen ist die Abdichtung wirksam. Dieses Prinzip ist indes nur möglich bei verschachtelter Anordnung von mindestens zwei Spiralen.

### Kurze Beschreibung der Zeichnung

In der Zeichnung ist ein Ausführungsbeispiel der Erfindung schematisch dargestellt.

Es zeigt:
Fig. 1 ein Gehäuseteil mit erfindungsgemässer Wandgestaltung
Fig. 2 einen Läufer
Fig. 3 eine perspektivische Teildarstellung eines Spiraleneintritts
Fig. 4-7 Teilansichten des im Gehäuseteils nach Fig. 1 einliegenden Läufers gemäss Fig. 2 in den Winkelstellungen 0°, 90°, 180°, 270°.

Der Uebersichtlichkeit wegen ist die Maschine in den Fig. 1 und 2 in demontiertem Zustand gezeigt. Nicht dargestellt, weil erfindungsunwesentlich, ist der Antrieb; er ist in Fig. 1 lediglich angedeutet.

### Weg zur Ausführung der Erfindung

Zwecks Erläuterung der Funktionsweise des Verdichters, welche ebenfalls nicht Gegenstand der Erfindung ist, wird auf die bereits genannte DE-C3-2 603 462 verwiesen. Nachstehend wird nur der für das Verständnis notwendige Maschinenaufbau und Prozessablauf kurz beschrieben.

Mit 1 ist in Fig. 2 der Läufer der Maschine insgesamt bezeichnet. An beiden Seiten der Scheibe 2 sind je zwei, um 180° zueinander versetzte, spiralförmig verlaufende Verdrängerkörper angeordnet. Es handelt sich um Leisten 3, 3', die senkrecht auf der Scheibe 2 gehalten sind. Die Spiralen selbst sind im gezeigten Beispiel aus mehreren, aneinander anschliessenden Kreisbögen gebildet. Infolge des eingangs erwähnten grossen Verhältnisses zwischen axialer Länge zur Wandstärke ist das eintrittsseitige Ende der Leisten 3,3' jeweils verstärkt ausgeführt. Mit 4 ist die Nabe bezeichnet, mit welcher die Scheibe 2 auf einem nicht dargestellten Lager aufgezogen ist. Das Lager selbst sitzt auf einer Exzenterscheibe, die ihrerseits Teil der Antriebswelle ist. Mit 5 ist ein radial ausserhalb der Leisten 3,3' angeordnetes Auge bezeichnet für die Aufnahme eines Führungslagers, welches auf einem Exzenterbolzen aufgezogen ist. Dieser ist seinerseits Teil einer Führungswelle. Die Exzentrizität e der Exzenterscheibe auf der Antriebswelle entspricht jener des Exzenterbolzens auf der Führungswelle. Am Spiralenaustritt sind in der Scheibe 2 Durchbrüche 6 vorgesehen, damit das Medium von einer Scheibenseite zur andern gelangen kann beispielsweise um in einem nur einseitig angeordneten zentralen Auslass abgezogen zu werden.

In Fig. 1 ist die untere Gehäusehälfte 7 des aus zwei Hälften zusammengesetzten, über Befestigungsaugen 8 zur Aufnahme von Verschraubungen miteinander verbundenen Maschinengehäuses gezeigt. 9 symbolisiert die Aufnahme für die Antriebswelle, 10 die Aufnahme für die Führungswelle. 11 und 11' bezeichnen die zwei jeweils um 180° gegeneinander versetzten Förderräume, die nach Art eines spiralförmigen Schlitzes in die beiden Gehäusehälften eingearbeitet sind. Sie verlaufen von je einem an äusseren Umfang der Spirale im Gehäuse angeordneten Einlasse 12, 12' zu einem im Gehäuseinneren vorgesehenen, beiden Förderräumen gemeinsamen Auslass 13. Sie weisen im wesentlichen parallel

in gleichbleibendem Abstand zueinander angeordnete Zylinderwände 14,14', 15, 15' auf, die im vorliegenden Fall wie die Verdrängerkörper der Scheibe 2 eine Spirale von ca. 360° umfassen. Zwischen diesen Zylinderwänden greifen die Verdrängerkörper 3,3' ein, deren Krümmung so bemessen ist, dss die Leisten die inneren und die äusseren Zylinderwände des Gehäuses am mehreren beispielsweise an jeweils zwei Stellen nahezu berühren.

Aus Fig. 1 ist erkennbar, dass im Bereich des Einlasses 12' der Steg 17 mit der äusseren Zylinderwand 14 sich im Steg 18' mit der inneren Zylinderwand 15' fortsetzt. Diese Massnahme trifft auch im Bereich des Einlasses 12 zu, wobei allerdings in Folge des Führungsexzenters die Geometrie etwas verschoben ist. Der Uebergang vom Steg 17' zum Steg 18 erfolgt hier versetzt, ca. um den Durchmesser der Aufnahme 10.

Den Antrieb und die Führung des Läufers 1 besorgen die zwei beabstandeten Exzenteranordnungen (4,9 resp. 5,10). Um in den Totpunktlagen eine eindeutige Führung des Läufers zu erzielen, werden die beiden Exzenteranordnungen über einen angedeuteten Zahnriemenantrieb 16 winkelgenau synchronisiert. Dieser Doppelexzenterantrieb sorgt dafür, dass alle Punkte der Läuferscheibe und damit auch alle Punkte der beiden Leisten 3 und 3' eine kreisförmige Verschiebebewegung ausführen.

Infolge der mehrfachen abwechselnden Annäherungen der Leisten 3,3' an die inneren und äusseren Zylinderwände der zugeordneten Förderkammern ergeben sich auf beiden Seiten der Leisten sichelförmige, das Arbeitsmedium einschliessende Arbeitsräume, die wählrend des Antriebes der Läuferscheibe durch die Förderkammern in Richtung auf den Auslass verschoben werden. Hierbei verringern sich die Volumina dieser Arbeitsräume und der Druck des Arbeitsmittels wird entsprechend erhöht.

Die Fig. 2 zeigt, dass die Scheibe 2-abgesehen von dem radial überstehenden Auge 5-radial mit den Leisten 3,3' abschliesst. Dies bedeutet, dass die Scheibe in radialer Richtung im Bereich der Einlässe 12,12' mindestens eine Gehäusehälfte durchdringen muss. Im vorliegenden Fall geschieht dies an der unteren Gehäusehälfte 7. Hierzu sind deren innenliegenden Stege 18,18' gegenüber den aussenliegenden Stegen 17,17' um den Betrag der Scheibendicke abgesenkt. Diese Massmahme weist den Vorteil auf, dass in der unteren Gehäusehälfte nur an den inneren Stegen 18,18' Dichtleisten anzuordnen sind, die bis zum Auslass hin die Förderräume 11,11' über die Scheibe 2 gegeneinander abdichten.

Würde nun der Uebergang vom Steg 17 zum Steg 18' scharfkantig und radial erfolgen und demzufolge auch die Scheibe 2 an den entsprechenden Eintrittspartien radial abschliessen, so entstünde eine undichtigkeit zwischen den Förderkammern 11 und 11'.

Wie aus Fig. 1 und insbesondere aus Fig. 3 erkennbar, wird dieser Uebergang nunmehr als kreisrunder Absatz 19,19' mit dem Radius R1 ausgebildet. Die Gegenfläche an der Scheibe 2 wird mit einer entsprechend kreisbogenförmigen Aussparung 20,20' versehen, wobei der Radius R2 dieser Aussparung der Exzentrizität e+Radius R1 entspricht. Wie diese Absätze 19,19' anlässlich des Maschinenbetriebes zwecks Bildung einer Dichtlinie 21 mit den kreisbogenförmigen Aussparungen 20,20' kooperieren, zeigen die Fig. 4 bis 7.

In Fig. 4 bei der Winkelstellung 0° ist das Ansaugen im äusseren Förderraum 11 gerade beendet. Die Leiste 3 liegt (nicht dargestellt) sowohl am Einlass 12 als auch am Auslass 13 an der äusseren Zylinderwand 14 an. Auf der Gegenseite ist der Ansaugvorgang im inneren Förderraum 11'i beendet, d.h. die Leiste 3' liegt eintrittsseitig und austrittsseitig an der inneren Zylinderwand 15' an. Da nunmehr bei Weiterdrehung des Läufers der Fördervorgang resp. je nach Spiralenkonfiguration der Verdichtungsvorgang in den sichelförmigen, geschlossenen Arbeitsräumen beginnt, ist Abdichtung im Punkt A erforderlich, damit das geförderte Mittel nicht in den Einlass 12' entweichen kann. Auf der Gegenseite ist dies nicht nötig, da sowohl der innere Förderraum 11i als auch der äussere Förderraum 11'a zu ihren jeweiligen Einlässen 12 resp. 12' hin geöffnet sind.

In der Winkelstellung 90° in Fig. 5 ist zu sehen, wie sich im Punkt A die Aussparung 20 um den runden Absatz 19 herum abwälzt und dabei die Dichtwirkung aufrecht erhält.

Bei 180° Winkelstellung gemäss Fig. 6 ist der Ansaugvorgang im äusseren Förderraum 11'a beendet. Es muss daher in Punkt A' abgedichtet werden, damit das Arbeitsmittel nicht über die abgesenkten Stegpartien im Augenbereich in den Einlass 12 entweichen kann.

Die 270° Winkelstellung zeigt die weiterhin permanente Abdichtung in A' und die nicht nötige Abdichtung im Einlass 12', da dort sowohl die inneren als auch die äusseren Förderräume zu ihren Einlässen hin öffnen und dort Druckgleichheit herrscht.

## Patentansprüche

1. Verdrängermaschine für kompressible Medien mit vier in einem feststehenden, zweiteiligen Gehäuse angeordneten Förderräumen,
wobei jede Gehäusehälfte (7) zwei um ca. 180° gegeneinander versetzte und spiralförmig von einem Einlass (12,12') zu einem Auslass (13) verlaufende Förderräume (11,11') aufweist,
-und wobei jedem Förderraum ein in den Förderraum eingreifender Verdrängerkörper zugeordnet ist, der als spiralförmige Leiste (3,3') senkrecht auf einer gegenüber dem Gehäuse exzentrisch antreibbaren Scheibe (2) gehalten ist,
-wobei zur Führung des Läufers im Gehäuse eine zur ersten Antriebsexzenteranordnung (4,9) mit Abstand angeordnete zweite Führungsexzenteranordnung (5,10) vorgesehen ist,
-wobei der Steg (17 resp. 17') mit der radial äusseren Förderkammerwand (14 resp. 14') der Förderkammern (11 resp. 11') im Bereich der Einströmpartie (12' resp. 12) der um ca. 180° versetzten zweiten Förderkammer (11', resp. 11) sich als Steg (18' resp. 18) mit der inneren Förderkammerwand (15' resp. 15) dieser zweiten Förderkammern (11' resp. 11) fortsetzt, dadurch gekennzeichnet,
-dass die Scheibe (2) radial mit den Leisten (3,3') abschliesst und erste ab dem Bereich der Einströmpartie (12' resp. 12) der Förderkammern bis zu deren Auslass das Gehäse durchdringt,
-wozu nur die Stegabschnitte (18,18') der Förderkammern, welche sowohl innere als auch äussere Förderkammerwände (15,15' resp. 14,14') bilden, an einer Gehäusehälfte (7) um den Betrag der Scheibendicke abgesenkt sind und der Uebergang zwischen erhabenem äusseren (17,17') und abgesenktem inneren (18,18') Stegabschnitt als kreisrunder Absatz (19,19') ausgebildet ist,
-und wobei während des Maschinenbetriebes in den Perioden, in denen in radial benachbarten Förderräumen (11,11') unterschiedliche Drücke herrschen, dieser kreisrunde Absatz (19,19') zwecks Bildung einer sich über die Absatzhöhe erstreckenden Dichtlinie (21) mit einer kreisbogenförmigen Aussparung (20,20') der Scheibe (2) kooperiert.

2. Verdrängermaschine nach Anspruch 1, dadurch gekennzeichnet, dass die Aussparung (20,20') einen Radius (R2) aufweist, der den Beträgen der Exzentrizität (e)+Radius (R1) des Absatzes (19,19') angepasst ist.

## Revendications

1. Machine volumétrique pour des fluides compressibles, avec quatre espaces de transport disposés dans une enveloppe fixe en deux parties,
-dans laquelle chaque moitié d'enveloppe (7) présente deux espaces de transport (11, 11') décalés d'environ 180° l'un par rapport à l'autre et s'étendant en spirale depuis une entrée (12, 12') jusqu'à une sortie (13),
-et dans laquelle à chaque espace de transport est associé un corps de déplacement engagé dans le espace de transport, qui est, sous la forme d'une nervure en spirale (3,3'), maintenu perpendiculairement à un disque (2) entraîne excentriquement par rapport à l'enveloppe,
-dans laquelle il est prévu un second montage d'excentrique de guidage (5, 10) disposé à distance du premier montage d'excentrique d'entraînement (4, 9), pour guider le rotor dans l'enveloppe,
-dans laquelle la paroi (17, respectivement 17') avec le flanc radialement extérieur (14, respectivement 14') des espaces de transport (11, respectivement 11') se prolonge, dans la région de la partie d'entrée (12', respectivement 12) du second espace de transport (11', respectivement 11) décalé d'environ 180°, en une paroi (18', respectivement 18) avec le flanc intérieur (15', respectivement 15) de ce second espace de transport (11', respectivement 11), caractérisée en ce que
-le disque (2) se termine radialement par les nervures (3, 3') et ne pénètre dans l'enveloppe qu'à partir de la région d'entrée (12, respectivement 12') des espaces de transport jusqu'à leur sortie,
-c'est pourquoi seules les portions de paroi (18, 18') des espaces de transport, qui forment des flancs aussi bien intérieurs qu'extérieurs (15, 15' respectivement 14, 14') des espaces de transport sont réduites en hauteurde la valeur de l'épaisseur du disque dans une moitié d'enveloppe (7), et que la jonction entre une portion de paroi extérieure surélevée (17, 17') et une portion de paroi intérieure abaissée (18, 18') a la forme d'un talon circulaire (19, 19'),
-et dans lequel, pendant le fonctionnement de la machine au cours des périodes pendant lesquelles des pressions différentes règnentdans des espaces de transport radialement voisins (11, 11'), ce talon circulaire (19, 19') coopère avec un évidement (20, 20') en arc de cercle du disque (2) pourformer une ligne d'étanchéité (21) s'étendant sur la hauteur du talon.

2. Machine volumétrique suivant la revendication 1, caractérisée en ce que l'évidement (20,20') présente un rayon (R₂) qui est adapté à la valeur de l'excentricité (e)+la valeur du rayon (Rᵢ) du talon (19, 19').

## Claims

1. Displacement machine for compressible media with four feed spaces arranged in a stationary two-part housing, where each housing half (7) has two feed spaces (11, 11') offset approximately 180° relative to one another and extending spirally from an inlet (12,12') to an outlet (13), and there is assigned to each feed space a displacement body engaging in the feed space and held vertically, as a spiral strip (3,3'), on a disc (2) which can be driven eccentrically relative to the housing, where for the guidance of the rotor in the housing there is a second guide eccentric arrangement (5, 10) arranged at a distance from the first drive eccentric arrangement (4, 9), where the web (17, 17') with the radially outer feed chamber wall (14,14')ofthe feed chambers (11,11') is continued, in the region of the inflow part (12, 12') of the second feed chamber (11, 11') offset approximately 180°, as a web (18', 18') with the innerfeed chamber wall (15, 15') of these second feed chambers (11, 11'), characterized in that the disc (2) is radially flush with the strips (3, 3') and passes through the housing onlyfrom the region ofthe inflow part (12, 12') of the feed chambers up to their outlet, for which purpose only the web sections (18, 18') of the feed chambers which form both inner and outer feed chamber walls (15,15') and (14, 14') in one housing half (7) are lowered by the amount of the disc thickness and the transition between the raised outer web section (17, 17') and the lower inner web section (18, 18') takes the form of a circular step (19, 19'), and where, during the operation of the machine in periods when differing pressures prevail in radially adjacent feed spaces (11,11'), this circular step (19,19') cooperates with a clearance (20, 20') in the form of an arc of a circle in the disc (2) for the purpose of forming a sealing line (21) extending over the height of the step.

2. Displacement machine according to Claim 1, characterized in that the clearance (20, 20') has a radius (R2) which is matched to the amounts of the eccentricity (e)+the radius (R1) of the step (19,19').
